# EUROPÄISCHE PATENTSCHRIFT

(11) **EP 3 778 416 B1**
(45) Veröffentlichungstag und Bekanntmachung des Hinweises auf die Patenterteilung: **10.07.2024**
(21) Anmeldenummer: 19191385.4
(22) Anmeldetag: 13.08.2019
(51) Int. Cl.: B65D 33/14, B65D 33/28, B65F 1/00

(54) **ZUGBANDBEUTEL**
DRAWSTRING BAG
SAC À TIRANT

(43) Veröffentlichungstag der Anmeldung: 17.02.2021
(73) Patentinhaber: pely-plastic GmbH & Co. KG, 23812 Wahlstedt (DE)
(72) Erfinder:
(74) Vertreter: Hauck Patentanwaltspartnerschaft mbB

(56) Entgegenhaltungen:
- EP-A1- 1 508 526
- EP-A1- 3 388 357
- EP-A2- 1 593 487
- DE-A1- 102009 042 031

## Beschreibung

Die Erfindung betrifft einen Zugbandbeutel.

Zugbandbeutel werden insbesondere zur Aufnahme von Abfällen in Küche, Haushalt, Gewerbe und Garten verwendet. Bekannte Zugbandbeutel aus Folienmaterial umfassen zwei um eine Bodenfaltlinie übereinandergelegte Seitenwände, die jeweils gegenüber der Bodenfaltlinie einen umgelegten Saum haben, wobei die Seitenwände einschließlich der Säume seitlich durch senkrecht zu der Bodenfaltlinie erstreckte Seitennähte miteinander verbunden sind und die Säume eine Beutelöffnung umschließen. Jeder Saum weist mittig ein zum oberen Rand des Beutels hin geöffnetes Daumenloch auf und in jedem Saum ist ein Zugband angeordnet. Die Enden der Zugbänder sind in die beiden Seitennähte eingeschweißt. Durch Herausziehen der Zugbänder aus den Daumenlöchern kann der Saum zusammengerafft und der Beutel geschlossen werden.

Die DE 20 2008 013 591 U1 beschreibt einen Zugbandbeutel, bei dem in den einander zugewandten Seiten der Säume jeweils voneinander beanstandete Öffnungen angeordnet sind. In den Säumen sind elastische Zugbänder angeordnet. Diese sind durch die Öffnungen in den beiden Säumen hindurch miteinander verbunden. Die Verbindungen der Zugbänder miteinander sind im Abstandsbereich zwischen den Seitennähten angeordnet. Beispielsweise beträgt die Länge der Zugbänder nur etwa 70 % der Breite des Beutels. Der Zugbandbeutel ist in einen Müllbehälter einsetzbar und mit der Beutelöffnung unter elastischer Ausdehnung der Zugbänder auf dem oberen Rand des Müllbehälters fixierbar. Dadurch, dass die Zugbänder nur direkt miteinander verschweißt sind, entfällt das kritische Verschweißen der elastischen Zugbänder mit dem nicht elastischen Material der Seitenwände.

Nachteilig ist, dass der Zugbandbeutel nur dann einfach mit Müll befüllbar ist, wenn er auf den oberen Rand des Müllbehälters aufgespannt ist. Zum Aufhängen des Zugbandbeutels kann der Saum zwischen den Enden der Zugbänder und den jeweils benachbarten Seitennähten durch beide Säume hindurch erstreckte Öffnungen aufweisen. Die kurzen Zugbänder verkleinern jedoch die Beutelöffnung und behindern das Befüllen des Zugbandbeutels.

Die EP 1 508 526 A1 beschreibt einen Zugbandbeutel mit zwei Seitenwänden mit Säumen am oberen Rand, die jeweils mittig ein zum oberen Rand geöffnetes erstes Daumenloch und neben einer der beiden Seitennähte ein an seinem oberen Rand geöffnetes zweites Daumenloch aufweisen. In dem einen Saum ist ein elastisches und in dem anderen Saum ein nicht elastisches Zugband angeordnet. Die Zugbänder sind an den Enden in den Säumen festgelegt und im Bereich des zweiten Daumenloches durch eine Schweißnaht miteinander verbunden.

Die EP 1 593 487 A2 beschreibt einen Zugbandbeutel mit Säumen am oberen Rand und darin angeordneten Zugbändern. Die Zugbänder sind an den Enden in den Seitennähten festgelegt und innerhalb von Ausstanzungen in den Säumen neben den Seitennähten durch Querschweißnähte miteinander verbunden.

Die EP 3 388 357 A1 beschreibt einen Zugbandbeutel, der am oberen Rand zwei Säume mit darin angeordneten Zugbändern aus elastischem Material aufweist. Die Säume haben jeweils ein mittiges Daumenloch, zwei seitliche Daumenlöcher und an den Enden Ausstanzungen. In den seitlichen Daumenlöchern und in den Ausstanzungen sind die beiden Zugbänder miteinander durch Schweißnähte verbunden.

Die DE 10 2009 042 031 A1 beschreibt einen Zugbandbeutel mit zwei Säumen an den oberen Rändern, in denen elastische Zugbänder angeordnet sind. Die Zugbänder sind an den Enden in den beiden Seitennähten festgelegt. Die in den verschiedenen Säumen angeordneten Zugbänder weisen in den Bereichen zwischen ihren Enden keine Verbindungen miteinander auf. Die Säume weisen an zumindest einer Seitennaht im Bereich der dieser Seitennaht zugeordneten Enden der Zugbänder jeweils eine Aussparung oder eine Aufreißperforation zum Freilegen einer Aussparung durch Abtrennen eines Abschnittes der Säume entlang der Aufreißperforation auf.

Davon ausgehend liegt der Erfindung die Aufgabe zugrunde, einen Zugbandbeutel zur Verfügung zu stellen, der einfach auf dem Rand eines Behälters fixierbar ist und auch aufgehängt ohne Einschränkung der Beutelöffnung befüllbar ist.

Die Aufgabe wird durch einen Zugbandbeutel mit den Merkmalen von Anspruch 1 gelöst. Vorteilhafte Ausführungsarten des Zugbandbeutels sind in Unteransprüchen angegeben.

Der erfindungsgemäße Zugbandbeutel aus Folienmaterial umfasst
- zwei um eine Bodenfaltlinie übereinandergelegte Seitenwände,
- die jeweils gegenüber der Bodenfaltlinie einen umgelegten Saum haben,
- wobei die Seitenwände einschließlich der Säume seitlich durch senkrecht zu der Bodenfaltlinie erstreckte Seitennähte miteinander verbunden sind,
- die Säume eine Beutelöffnung umschließen,
- jeder Saum mittig ein an seinem oberen Rand geöffnetes erstes Daumenloch und neben einer der beiden Seitennähte ein an seinem oberen Rand geöffnetes zweites Daumenloch aufweist,
- in jedem Saum ein Zugband angeordnet ist,
- die Enden der Zugbänder auf der von den zweiten Daumenlöchern abgewandten Seite der ersten Daumenlöcher mit derselben Seitennaht verbunden sind,
- die Zugbänder neben den zweiten Daumenlöchern miteinander verbunden sind, sodass eine durch die miteinander verbundenen Zugbänder gebildete Schlaufe zum Aufhängen an einem Haken aus den zweiten Daumenlöchern herausziehbar ist und die Zugbänder unter Zusammenraffen der Säume aus den ersten Daumenlöchern herausziehbar sind,
- wobei die Zugbänder neben den zweiten Daumenlöchern eine Verbindung miteinander in einem Abstand von der benachbarten Seitennaht aufweisen und zusätzlich an ihren Enden mit der benachbarten Seitennaht verbunden sind, wobei zwischen der Verbindung der Zugbänder miteinander und der benachbarten Seitennaht erste Perforationslinien oder Schnittlinien quer durch die beiden Zugbänder hindurch verlaufen.

Der erfindungsgemäße Zugbandbeutel ist in einen Müllbehälter einsetzbar und am oberen Rand des Müllbehälters fixierbar. Hierfür können die Säume des Zugbandbeutels um den oberen Rand des Müllbehälters herumgeschlagen werden. Zudem können die Zugbänder aus den zweiten Daumenlöchern herausgezogen und außen am Müllbehälter durch einen Knoten gesichert werden. Darüber hinaus besteht die Möglichkeit, eine von den Zugbändern gebildete Schlaufe aus den zweiten Daumenlöchern herauszuziehen und zum Aufhängen an einem Haken, Nagel, Zapfen oder dergleichen zu verwenden. Hierbei wird die lichte Weite der Beutelöffnung nicht allzu stark durch Raffen des Saumes reduziert. Beim Aufhängen wird die Beutelöffnung praktisch nicht durch Zugbänder versperrt, da sie mit den einen Enden in einer Seitennaht fixiert und die anderen Enden neben den zweiten Daumenlöchern miteinander verbunden sind. Infolgedessen ist der an den Zugbändern aufgehängte Zugbandbeutel bequem befüllbar. Nach dem Befüllen kann der Zugbandbeutel in der üblichen Weise durch Herausziehen der Zugbänder aus den beiden ersten Daumenlöchern in der Mitte der Säume zusammengerafft werden.

Die Zugbänder weisen neben den zweiten Daumenlöchern in einem Abstand von der benachbarten Seitennaht eine Verbindung miteinander auf. Durch die Verbindung werden die beiden Zugbänder zu einer Schlaufe miteinander verbunden. Die beiden Zugbänder können mitsamt ihrer Verbindung aus dem zweiten Daumenloch heraus gezogen und an der zwischen den beiden Zugbändern gebildeten Schlaufe aufgehängt werden.

Gemäß einer Ausführungsart der Erfindung sind die Zugbänder innerhalb der zweiten Daumenlöcher miteinander verbunden. Hierdurch kann die Schlaufe besonders einfach nach außen gezogen und für das Aufhängen des Zugbandbeutels genutzt werden. Ferner wird hierdurch die Herstellung des Zugbandbeutels vereinfacht, da die Verbindung der Zugbänder miteinander durch die zweiten Daumenlöcher hindurch erfolgen kann.

Die Zugbänder sind neben den zweiten Daumenlöchern an ihren Enden mit der zweiten Seitennaht verbunden. Dies ist vorteilhaft für die Herstellung des Superbeutels, da das Zugband über die gesamte Breite des Zugbandbeutels verläuft. Dies begünstigt die Herstellung des Zugbandbeutels in einem kontinuierlichen Prozess aus endlosen Folienmaterialien für die Seitenwände und für die Zugbänder.

Die Zugbänder weisen neben den zweiten Daumenlöchern eine Verbindung miteinander in einem Abstand von der benachbarten Seitennaht auf und sind zusätzlich an ihren Enden mit der benachbarten Seitennaht verbunden. Zwischen der Verbindung der Zugbänder miteinander und der benachbarten Seitennaht verlaufen erste Perforationslinien oder Schnittlinien quer durch die beiden Zugbänder hindurch. Vor dem Aufhängen der Zugbandbeutel können die Perforationslinien aufgetrennt werden, sodass die zwischen den beiden Zugbändern gebildete Schlaufe leichter aus den zweiten Daumenöffnungen herausgezogen werden kann. Das Auftrennen entfällt, wenn die Zugbänder bereits mittels Schnittlinien durchtrennt sind. Beide Ausführungsarten sind vorteilhaft für die Herstellung einer gleichsam endlosen Bahn aus Zugbandbeuteln, weil hierbei mit endlosen Folienmaterialien für die Zugbänder gearbeitet werden kann, die in die Seitennähte jedes Zugbandbeutels eingeschweißt werden können. Die Schnittlinien können gegebenenfalls danach eingebracht werden.

Gemäß einer weiteren Ausführungsart grenzen die zweiten Daumenlöcher an die benachbarte Seitennaht an. Hierdurch wird das Befüllen des Zugbandbeutels noch weiter erleichtert.

Gemäß einer weiteren Ausführungsart bestehen die Zugbänder aus einem unelastischen oder im Wesentlichen unelastischen Folienmaterial. Gemäß einer weiteren Ausführungsart bestehen die Zugbänder aus einem nicht-elastomeren Material. Hierdurch wird die Herstellung der Zugbandbeutel in einem kontinuierlichen Verfahren erleichtert, da eine Dehnung der Zugbänder bei der Verarbeitung entfällt. Ferner sind diese Zugbänder vorteilhaft für die Verbindung mit einer oder beiden Seitennähten. Gemäß einer bevorzugten Ausführungsart werden die Seitenwände nämlich ebenfalls aus einem nicht-elastischen oder im Wesentlichen unelastischen oder aus einem nicht-elastomeren Folienmaterial hergestellt. Bevorzugt bestehen die Seitenwände und die Zugbänder aus demselben Folienmaterial und/oder aus demselben oder verschiedenen Folienmaterialien, die gut miteinander verschweißbar sind.

Gemäß einer bevorzugten Ausführungsart sind die Seitenwände und/oder die Zugbänder aus Kunststofffolien und/oder aus Verbundfolien hergestellt.

Gemäß einer weiteren Ausführungsart sind die Seitenwände und die Zugbänder aus Kunststofffolien aus mindestens einem der nachfolgenden Folienmaterialien hergestellt: PP, PE, insbesondere HD-PE oder LD-PE oder LLD-PE, oder Verbundfolien umfassend mindestens eines der vorstehenden Materialien.

Gemäß einer anderen Ausführungsart sind die Zugbänder aus einem elastischen, insbesondere aus einem elastomeren Folienmaterial hergestellt.

Gemäß einer weiteren Ausführungsart ist jeder Saum in einem Abstand von der Saumfalte, über die er mit einer Seitenwand verbunden ist, mit derselben Seitenwand über eine parallel zur Bodennaht verlaufende Saumnaht verbunden. Hierdurch werden die Säume am unteren Rand geschlossen und die Zugbänder besser in den Säumen geführt.

Gemäß einer weiteren Ausführungsart sind die ersten Daumenlöcher und/oder die zweiten Daumenlöcher teilkreisförmig, insbesondere halbkreisförmig, oder U-förmig.

Gemäß einer weiteren Ausführungsart ist die Außenseite mindestens einer Seitenwand mit Druckfarbe bedruckt. Die Bedruckung kann insbesondere eine Marke, einen Hersteller oder Verwendungshinweise betreffen.

Ferner betrifft die Erfindung eine Bahn bestehend aus einer Vielzahl aufeinanderfolgender und miteinander verbundener Zugbandbeutel gemäß einem der Ansprüche 1 bis 10. Die Erfindung eignet sich insbesondere für die Herstellung solcher Bahnen. Im Herstellungsprozess kann eine gleichsam endlose Bahn gebildet werden, aus der einzelne Abschnitte mit einer bestimmten Anzahl Zugbandbeutel abgetrennt werden, um diese in Verpackungen in den Handel zu bringen.

Gemäß einer weiteren Ausführungsart weist die Bahn zwischen aufeinanderfolgenden Zugbandbeuteln senkrecht zu ihrer Hauptausdehnung erstreckte zweite Perforationslinien auf. Entlang der zweiten Perforationslinien können einzelne Zugbandbeutel für die Verwendung einfach abgetrennt werden.

Gemäß einer weiteren Ausführungsart ist die Bahn zusammengefaltet und/oder aufgerollt in einer Umverpackung angeordnet. Hierdurch werden die Zugbandbeutel in eine geeignete Handelsform gebracht.

Die Erfindung wird nachfolgend anhand der anliegenden Zeichnungen eines Ausführungsbeispiels näher erläutert. In den Zeichnungen zeigen:
- Fig. 1: einen Zugbandbeutel in der Vorderansicht;
- Fig. 2a: denselben Zugbandbeutel mit nach innen gefalteten Säumen in einem Schnitt entlang der Linie II-II;
- Fig. 2b: denselben Zugbandbeutel mit nach außen gefalteten Säumen in einem Schnitt entlang der Linie II- II;
- Fig. 3: denselben Zugbandbeutel aufgehängt an einem Zapfen.

In der vorliegenden Anmeldung beziehen sich die Angaben "oben" und "unten" sowie davon abgeleitete Begriffe wie "oberhalb" und "unterhalb" auf einen Zugbandbeutel, bei dem die Säume und die Bodenfaltlinie horizontal und die Seitennähte vertikal ausgerichtet sind und die Säume oberhalb der Bodenfaltlinie angeordnet sind.

Gemäß Fig. 1 und 2 weist der Zugbandbeutel 1 zwei übereinandergelegte Seitenwände 2, 3 auf, die über eine horizontale Bodenfaltlinie 4 miteinander verbunden sind. Die Seitenwände 2, 3 haben jeweils an dem oberen Rand einen umgelegten horizontalen Saum 5, 6. Bei der Ausführungsart von Fig. 2a sind die Säume 5, 6 gegen die Innenseite der Seitenwände 2, 3 gefaltet. Bei der Ausführungsart von Fig. 2b sind die Säume 5, 6 gegen die Außenseite der Seitenwände 2, 3 gefaltet.

Die Seitenwände 2, 3 einschließlich der Säume 5, 6 sind an den beiden vertikalen seitlichen Rändern durch geschweißte Seitennähte 7, 8 miteinander verbunden. Die Seitennähte 7, 8 sind senkrecht zu der Bodenfaltlinie 4 und den Säumen 5, 6 ausgerichtet.

Die Säume 5, 6 sind unterhalb ihres oberen Randes durch geschweißte Saumnähte 9, 10 mit den Seitenwänden 2, 3 verbunden, gegen die sie jeweils gefaltet sind. Die Saumnähte 9, 10 verlaufen parallel zur Bodenfaltlinie 4.

Die Säume 5, 6 umgrenzen eine Beutelöffnung 11, die in Fig. 1 und 2 flachgezogen ist, da die Säume 5, 6 aneinander anliegen. Die Beutelöffnung 11 ist durch Auseinanderziehen der Säume 5, 6 öffenbar, wie in Fig. 3 gezeigt.

Die Säume 5, 6 haben jeweils mittig erste Daumenlöcher 12, 13 und neben der Seitennaht 7 jeweils zweite Daumenlöcher 14, 15. Die ersten Daumenlöcher 12, 13 und die zweiten Daumenlöcher 14, 15 sind im Beispiel jeweils teilkreisförmig ausgebildet.

In jedem Saum 5, 6 ist ein Zugband 16, 17 angeordnet. Die Zugbänder 16,17 können unelastisch oder elastisch sei. Die einen Enden der Zugbänder 16, 17, die in Fig. 1 rechts angeordnet sind, sind in die dort gebildete Seitennaht 8 eingeschweißt.

Auf der anderen Seite der ersten Daumenlöcher 12, 13 sind in der Nähe der zweiten Daumenlöcher 14, 15 die beiden Zugbänder 16, 17 entlang der Verbindung 18 in einem Abstand von der Seitennaht 7 miteinander verschweißt. Bevorzugt ist die Verbindung 18 innerhalb der zweiten Daumenlöcher 14, 15 angeordnet. Bei einer Ausführungsart enden die Zugbänder 16, 17 an der Verbindung und erstrecken sich nicht weiter zur Seitennaht 7 hin. Bei einer anderen Ausführungsart erstrecken sich die Zugbänder 16, 17 bis in die Seitennaht 7 und sind in diese eingeschweisst. Bei dieser Ausführungsart sind zusätzlich zwischen der Seitennaht 7 und der Verbindung 18 in den beiden Zugbändern 16, 17 senkrecht zu diesen erstreckte erste Perforationslinien 19, 20 vorhanden, entlang derer beide Zugbänder 16, 17 von den mit der Seitennaht 7 verbundenen Abschnitten abgetrennt werden können.

Durch die ersten Daumenlöcher 12, 13 und die zweiten Daumenlöcher 14, 15 sind die Zugbänder von außen zugänglich.

Die Seitennähte 7, 8 und die Saumnähte 9, 10 sind beispielsweise durch Aufsetzen beheizter Schweißbalken oder beheizter Rollen auf die übereinandergelegten Folienmaterialien hergestellt, welche die Seitenwände 2, 3 und die Zugbänder 16, 17 bilden.

Vorzugsweise wird eine Bahn umfassend eine Vielzahl gleicher Zugbandbeutel 1, die miteinander entlang von zweiten Perforationslinien zwischen den Seitennähten 7, 8 verbunden sind, zu einer Rolle aufgerollt und in einer Umverpackung verpackt in den Handel gebracht.

Der Zugbandbeutel 1 ist in einen Müllbehälter oder einen anderen Behälter einsetzbar. Die Säume 5, 6 sind um den oberen Rand des Behälters herumklappbar. Durch die zweiten Daumenlöcher 14, 15 hindurch kann eine von dem miteinander verbunden Zugbändern 16, 17 gebildete Schlaufe nach außen gezogen und ein Knoten hineingemacht werden, um den Saum auf dem oberen Rand des Behälters zu fixieren. Gegebenenfalls können die Zugbänder 16, 17 dort auch voneinander getrennt und die Enden der beiden Zugbänder 16, 17 miteinander eng um den oberen Rand des Behälters herum verknotet werden.

Alternativ wird gemäß Fig. 2 die von den miteinander verbunden Zugbändern 16, 17 gebildete Schlaufe aus den zweiten Daumenlöchern 14, 15 herausgezogen und an einem Zapfen 21 oder anderen Vorsprung aufgehängt. Durch die weit geöffnete Beutelöffnung 11 ist der Zugbandbeutel 1 gut befüllbar. Er zieht sich praktisch nicht zusammen, da die Zugbänder 16, 17 fest mit dem Seitenrand 8 verbunden sind, sodass die durch den eingefüllten Müll oder anderes Material bewirkten Zugkräfte 16,17 über die Zugbänder auf den Zapfen 21 übertragen werden und die Säume 5, 6 nicht zusammenraffen.

Nach dem Befüllen kann der Zugbandbeutel 1 aus dem Behälter entnommen werden und können die Säume 5, 6 durch Herausziehen der Zugbänder 16, 17 aus den ersten Daumenlöchern 12, 13 zusammengerafft und die Beutelöffnung 11 geschlossen werden.

Ein anderes Ausführungsbeispiel unterscheidet sich von dem zuvor beschriebenen dadurch, dass keine Verbindung 18 zwischen den beiden Zugbändern 16, 17 und keine ersten Perforationslinien 19, 20 oder Schnittlinien in den beiden Zugbändern 16, 17 aufweist. Die Schlaufe zum Aufhängen des Zugbandbeutels wird dadurch gebildet dass die beiden in den zweiten Daumenöffnungen 14, 15 übereinanderliegenden Zugbänder 16, 17 zumindest soweit aus den zweiten Daumenlöchern 14, 15 herausgezogen werden, dass sie eine hinreichend große Schlaufe zum Aufhängen auf einem Zapfen 21 oder einem anderen Vorsprung bilden.

## Patentansprüche

1. Zugbandbeutel aus Folienmaterial, umfassend
• zwei um eine Bodenfaltlinie (4) übereinandergelegte Seitenwände (2, 3),
• die jeweils gegenüber der Bodenfaltlinie (4) einen umgelegten Saum (5, 6) haben,
• wobei die Seitenwände (2, 3) einschließlich der Säume (5, 6) seitlich durch senkrecht zu der Bodenfaltlinie (4) erstreckte Seitennähte (7, 8) miteinander verbunden sind,
• die Säume (5, 6) eine Beutelöffnung (11) umschließen,
• jeder Saum (5, 6) mittig ein an seinem oberen Rand geöffnetes erstes Daumenloch (12, 13) und neben einer der beiden Seitennähte (7) ein an seinem oberen Rand geöffnetes zweites Daumenloch (14, 15) aufweist,
• in jedem Saum (5, 6) ein Zugband (16, 17) angeordnet ist,
• die Enden der Zugbänder (16, 17) auf der von den zweiten Daumenlöchern (14, 15) abgewandten Seite der ersten Daumenlöcher (12, 13) mit derselben Seitennaht (7, 8) verbunden sind,
• die Zugbänder (16, 17) neben den zweiten Daumenlöchern (14, 15) miteinander verbunden sind, sodass eine durch die miteinander verbundenen Zugbänder (16, 17) gebildete Schlaufe zum Aufhängen an einem Haken aus den zweiten Daumenlöchern (14, 15) herausziehbar ist und die Zugbänder (16, 17) unter Zusammenraffen der Säume (5, 6) aus den ersten Daumenlöchern (14, 15) herausziehbar sind,
• wobei die Zugbänder (16, 17) neben den zweiten Daumenlöchern (14, 15) eine Verbindung (18) miteinander in einem Abstand von der benachbarten Seitennaht (7) aufweisen und zusätzlich neben den zweiten Daumenlöchern (14, 15) an ihren Enden mit der benachbarten Seitennaht (7) verbunden sind, wobei zwischen der Verbindung (18) der Zugbänder (16, 17) miteinander und der benachbarten Seitennaht (7) erste Perforationslinien (19, 29) oder Schnittlinien quer durch die beiden Zugbänder (16, 17) hindurch verlaufen.

2. Zugbandbeutel nach Anspruch 1, bei dem die Zugbänder (16, 17) innerhalb der zweiten Daumenlöcher (14, 15) miteinander verbunden sind.

3. Zugbandbeutel nach Anspruch 1 oder 2, bei dem die Zugbänder (16, 17) aus einem nicht-elastischen oder im Wesentlichen nicht-elastischen oder aus einem nicht-elastomeren Folienmaterial bestehen.

4. Zugbandbeutel nach einem der Ansprüche 1 bis 3, bei dem die Seitenwände (2, 3) aus einem nicht-elastischen oder einem im Wesentlichen nicht elastischen oder aus einem nicht-elastomeren Folienmaterial bestehen.

5. Zugbandbeutel nach einem der Ansprüche 1 bis49, bei dem die Zugbänder (16, 17) und die Seitenwände (2, 3) aus demselben und/oder eine gute Verschweißbarkeit miteinander aufweisenden Folienmaterialien bestehen.

6. Zugbandbeutel nach einem der Ansprüche 1 bis 5, bei der die Seitenwände (2, 3) und/oder die Zugbänder (16, 17) aus mindestens einem Folienmaterial aus einem Kunststoff oder aus einem Verbundmaterial hergestellt wird.

7. Zugbandbeutel nach einem der Ansprüche 1 bis 6, bei dem die zweiten Daumenlöcher (14, 15) angrenzend an der benachbarten Seitennaht (7, 8) angeordnet sind.

8. Zugbandbeutel nach einem der Ansprüche 1 bis 7, bei dem jeder Saum (5, 6) in einem Abstand von der Saumfalte, über die er mit einer Seitenwand (2, 3) verbunden ist, mit derselben Seitenwand (2, 3) über eine parallel zur Bodennaht (4) verlaufende Saumnaht (9, 10) verbunden ist.

9. Zugbandbeutel nach einem der Ansprüche 1 bis 8, bei dem die ersten Daumenlöcher (12, 13) und/oder die zweiten Daumenlöcher (14, 15) teilkreisförmig und/oder U-förmig sind.

10. Zugbandbeutel nach einem der Ansprüche 1 bis 9, bei dem die Außenseite mindestens einer Seitenwand (2, 3) mit Druckfarbe bedruckt ist.

11. Bahn bestehend aus einer Vielzahl aufeinanderfolgender und miteinander verbundener Zugbandbeutel (1) gemäß einem der Ansprüche 1 bis 10.

12. Bahn nach Anspruch 11, die zwischen aufeinanderfolgenden Zugbandbeuteln (1) senkrecht zu ihrer Hauptausdehnungsrichtung erstreckte zweite Perforationslinien aufweist.

13. Bahn nach Anspruch 11 oder 12, die zusammengefaltet und/oder aufgerollt in einer Umverpackung angeordnet ist.

## Claims

1. A drawstring bag made of film material, comprising
• two side walls (2, 3) which are placed one on top of the other about a base fold line (4),
• which each have a turned hem (5, 6) opposite the base fold line (4),
• wherein the side walls (2, 3) including the hems (5, 6) are interconnected at the sides by means of side seams (7, 8) that extend perpendicularly to the base fold line (4),
• the hems (5, 6) enclose a bag opening (11),
• each hem (5, 6) comprises a first thumb hole (12, 13) centrally and open at its upper edge as well as a second thumb hole (14, 15) next to one of the two side seams (7) and open at its upper edge,
• a drawstring (16, 17) is arranged in each hem (5, 6),
• the ends of the drawstrings (16, 17) are connected to the same side seam (7, 8) on the side of the first thumb holes (12, 13) that is remote from the second thumb holes (14, 15),
• the drawstrings (16, 17) are interconnected next to the second thumb holes (14, 15), such that a loop formed by the interconnected drawstrings (16, 17) can be pulled out of the second thumb holes (14, 15) for suspension on a hook and the drawstrings (16, 17) can be pulled out of the first thumb holes (14, 15) while bunching together the hems (5, 6),
• wherein the drawstrings (16, 17), next to the second thumb holes (14, 15), comprise a connection (18) to one another at a distance from the adjacent side seam (7) and are additionally connected at their ends to the adjacent side seam (7) next to the second thumb holes (14, 15), wherein first perforation lines (19, 29) or cut lines extend transversely through the two drawstrings (16, 17) between the connection (18) of the drawstrings (16, 17) to one another and the adjacent side seam (7).

2. The drawstring bag according to claim 1, wherein the drawstrings (16, 17) are interconnected inside the second thumb holes (14, 15).

3. The drawstring bag according to claim 1 or 2, wherein the drawstrings (16, 17) consist of a non-resilient or substantially non-resilient or a non-elastomeric film material.

4. The drawstring bag according to any one of claims 1 to 3, wherein the side walls (2, 3) consist of a non-resilient or a substantially non-resilient or a non-elastomeric film material.

5. The drawstring bag according to any one of claims 1 to 4, wherein the drawstrings (16, 17) and the side walls (2, 3) consist of the same and/or of film materials having good weldability one to the other.

6. The drawstring bag according to any one of claims 1 to 5, wherein the side walls (2, 3) and/or the drawstrings (16, 17) are produced from at least one film material consisting of plastics material or a composite material.

7. The drawstring bag according to any one of claims 1 to 6, wherein the second thumb holes (14, 15) are arranged so as to adjoin the adjacent side seam (7, 8).

8. The drawstring bag according to any one of claims 1 to 7, wherein each hem (5, 6), at a distance from the hem fold via which it is connected to a side wall (2, 3), is connected to the same side wall (2, 3) via a hem seam (9, 10) that extends in parallel with the base seam (4).

9. The drawstring bag according to any one of claims 1 to 8, wherein the first thumb holes (12, 13) and/or the second thumb holes (14, 15) are semicircular and/or U-shaped.

10. The drawstring bag according to any one of claims 1 to 9, wherein the outside of at least one side wall (2, 3) is printed with ink.

11. A web consisting of a plurality of successive and interconnected drawstring bags (1) according to any one of claims 1 to 10.

12. The web according to claim 11, which comprises second perforation lines that extend between successive drawstring bags (1) perpendicularly to the main direction of extension thereof.

13. The web according to claim 11 or 12, which is arranged folded together and/or rolled up in an outer packaging.

## Revendications

1. Sac à tirants constitué d'un matériau en feuille, comportant
• deux parois latérales (2, 3) superposées autour d'une ligne de pliage de fond (4),
• lesquelles présentent respectivement un ourlet (5, 6) replié à l'opposé de la ligne de pliage de fond (4),
• dans lequel les parois latérales (2, 3) y compris les ourlets (5, 6) sont reliées entre elles latéralement par des coutures latérales (7, 8) s'étendant perpendiculairement à la ligne de pliage de fond (4),
• les ourlets (5, 6) entourent une ouverture de sac (11),
• chaque ourlet (5, 6) présente en son centre un premier trou de pouce (12, 13) ouvert sur son bord supérieur, ainsi qu'un deuxième trou de pouce (14, 15) ouvert sur son bord supérieur à côté de l'une des deux coutures latérales (7),
• un tirant (16, 17) est disposé dans chaque ourlet (5, 6),
• les extrémités des tirants (16, 17) sont reliées à la même couture latérale (7, 8) sur le côté des premiers trous de pouce (12, 13) opposé aux deuxièmes trous de pouce (14, 15),
• les tirants (16, 17) sont reliés entre eux à côté des deuxièmes trous de pouce (14, 15), de sorte qu'une boucle formée par les tirants (16, 17) reliés entre eux peut être retirée des deuxièmes trous de pouce (14, 15) pour l'accrochage à un crochet et les tirants (16, 17) peuvent être retirés des premiers trous de pouce (14, 15) par resserrage des ourlets (5, 6),
• dans lequel les tirants (16, 17) présentent une liaison (18) entre eux à côté des deuxièmes trous de pouce (14, 15) à une distance de la couture latérale (7) voisine et sont en outre reliés par leurs extrémités à la couture latérale (7) voisine à côté les deuxièmes trous de pouce (14, 15), dans lequel des premières lignes de perforation (19, 29) ou des lignes de coupe s'étendent transversalement à travers les deux tirants (16, 17) entre la liaison (18) des tirants (16, 17) entre eux et la couture latérale (7) voisine.

2. Sac à tirants selon la revendication 1, dans lequel les tirants (16, 17) sont reliés entre eux à l'intérieur des deuxièmes trous de pouce (14, 15).

3. Sac à tirants selon la revendication 1 ou 2, dans lequel les tirants (16, 17) sont constitués d'un matériau en feuille non élastique ou quasiment non élastique ou non élastomère.

4. Sac à tirants selon l'une des revendications 1 à 3, dans lequel les parois latérales (2, 3) sont constituées d'un matériau en feuille non élastique ou quasiment non élastique ou non élastomère.

5. Sac à tirants selon l'une des revendications 1 à 4, dans lequel les tirants (16, 17) et les parois latérales (2, 3) sont constitués d'un matériau en feuille identique et/ou présentant une bonne aptitude au thermosoudage entre eux.

6. Sac à tirants selon l'une des revendications 1 à 5, dans lequel les parois latérales (2, 3) et/ou les tirants (16, 17) sont fabriqués à partir d'au moins un matériau en feuille en plastique ou en un matériau composite.

7. Sac à tirants selon l'une des revendications 1 à 6, dans lequel les deuxièmes trous de pouce (14, 15) sont disposés de façon adjacente à la couture latérale (7, 8) voisine.

8. Sac à tirants selon l'une des revendications 1 à 7, dans lequel chaque ourlet (5, 6), à une distance du pli d'ourlet par lequel il est relié à une paroi latérale (2, 3), est relié à la même paroi latérale (2, 3) par une couture d'ourlet (9, 10) s'étendant parallèlement à la couture de fond (4).

9. Sac à tirants selon l'une des revendications 1 à 8, dans lequel les premiers trous de pouce (12, 13) et/ou les deuxièmes trous de pouce (14, 15) sont en forme de cercle partiel et/ou de U.

10. Sac à tirants selon l'une des revendications 1 à 9, dans lequel le côté extérieur d'au moins une paroi latérale (2, 3) est imprimé avec une encre d'impression.

11. Bande constituée d'une pluralité de sacs à tirants (1) consécutifs et reliés entre eux selon l'une des revendications 1 à 10.

12. Bande selon la revendication 11, laquelle présente des deuxièmes lignes de perforation entre des sacs à tirants (1) consécutifs, lesquelles s'étendent perpendiculairement à la direction d'extension principale de ceux-ci.

13. Bande selon la revendication 11 ou 12, laquelle est disposée de façon repliée et/ou déroulée dans un suremballage.
